# EUROPÄISCHE PATENTSCHRIFT

(11) **EP 2 798 278 B1**
(45) Veröffentlichungstag und Bekanntmachung des Hinweises auf die Patenterteilung: **17.08.2016**
(21) Anmeldenummer: 12830895.4
(22) Anmeldetag: 21.12.2012
(51) Int. Cl.: F24C 15/20

(54) **KOCHFELDABZUG MIT EINEM ODER MEHREREN PLATTENPAKETEN ZUM REVERSIBLEN VERSCHLIESSEN UND ÖFFNEN DER KOCHDUNST-EINTRITTSÖFFNUNG**
HOB EXTRACTOR HAVING ONE OR MORE GROUPS OF PLATES FOR REVERSIBLY CLOSING AND OPENING THE COOKING-VAPOUR-INLET OPENING
DISPOSITIF ASPIRANT DE TABLE DE CUISSON COMPRENANT UN OU PLUSIEURS ENSEMBLES DE PLAQUES PERMETTANT DE FERMER ET D'OUVRIR DE MANIÈRE RÉVERSIBLE L'OUVERTURE D'ENTRÉE DES VAPEURS DE CUISSON

(30) Priorität: 28.12.2011 DE 202011109570 U
(43) Veröffentlichungstag der Anmeldung: 05.11.2014
(73) Patentinhaber: Bruckbauer, Wilhelm, 83115 Neubeuern (DE)
(72) Erfinder: Bruckbauer, Wilhelm, 83115 Neubeuern (DE)
(74) Vertreter: Ganter, Paul
(86) Internationale Anmeldenummer: PCT/DE2012/001221
(87) Internationale Veröffentlichungsnummer: WO 2013/097843

(56) Entgegenhaltungen:
- US-A1- 2007 023 420

## Beschreibung

Die vorliegende Erfindung betrifft einen Kochfeldabzug zum Abziehen von Kochdünsten in vertikal nach unten weisender Richtung mit einer Kochdunst-Eintrittsöffnung und einer Vorrichtung zum reversiblen Verschließen und Öffnen der Kochdunst-Eintrittsöffnung, mit den im Oberbegriff des Patentanspruches 1 angegebenen Merkmalen.

Aus dem Stand der Technik wie. z.B US 2007/023420 ist es bekannt, die Kochdunst-Eintrittsöffnung eines nach unten Kochdünste abziehenden Kochfeldabzuges - insbesondere zur Vermeidung eines nach oben gerichteten Austrittes von Gerüchen bei ausgeschaltetem Lüftermotor - nach der Benutzung der Abzugs-Funktion mit einem an die Form der Kochdunst-Eintrittsöffnung angepassten, nach oben abnehmbaren Deckel zu verschließen.

Um ein nach oben gerichtetes Abheben des dortigen Deckels von der Kochdunst-Eintrittsöffnung zu ermöglichen, weist der Deckel in der Regel zumindest. eine Öffnung zum Eingriff eines Fingers des Benutzers auf.

Durch diese Eingriffs-Öffnung des Deckels können jedoch von Fetten und anderen Rückständen ausgehende Gerüche aufsteigen und die Luft oberhalb der Kochdunst-Eintrittsöffnung nachteilig beeinflussen.

Wird der aus dem Stand der Technik bekannte Deckel - unter Freigabe der Kochdunst-Eintrittsöffnung - auf der das Kochfeld tragenden Arbeitsplatte abgelegt, so nimmt der Deckel dort einen Teil der meist knapp bemessenen Arbeitsfläche störend in Anspruch.

Außerdem besteht die Gefahr, dass der auf der Arbeitsplatte abgelegte Deckel von der Arbeitsplatte - beispielsweise während des Hantierens mit Kochgeschirr - nach unten in Richtung des Bodens fällt.

Hierbei kann eine Verletzungsgefahr für die Beine und die Füße der Benutzerin oder des Benutzers gegeben sein.

Darüber hinaus kann hierbei die Gefahr einer Beschädigung des Deckels und/oder des Bodenbelages bestehen.

Aufgabe der vorliegenden Erfindung ist daher die Bereitstellung eines Kochfeldabzuges zum Abziehen von Kochdünsten in vertikal nach unten weisender Richtung mit einer Kochdunst-Eintrittsöffnung und mit einer Vorrichtung zum reversiblen Verschließen und Öffnen der Kochdunst-Eintrittsöffnung, welcher das Problem des Aufsteigens von Geruchsstoffen durch Eingriffsöffnungen der Abdeckung der Kochdunst-Eintrittsöffnung nicht kennt, welcher auch bei aktivem Abzug nicht eine Inanspruchnahme der ohnehin meist knapp bemessenen Fläche der Arbeitsplatte zur Ablage eines Kochdunst-Eintrittsöffnungs-Verschlusses erfordert und dadurch die gesamte Fläche der Arbeitsplatte uneingeschränkt nutzbar belässt, welcher eine Verletzungsgefahr und eine Gefahr der Beschädigung des Bodenbelages und/oder der Vorrichtung zum Verschließen und Öffnen der Kochdunst-Eintrittsöffnung durch ein Herunterfallen der Vorrichtung zum Verschließen und Öffnen der Kochdunst-Eintrittsöffnung sicher vermeidet und welcher das Problem des Hängenbleibens von Kochgeschirr- während dessen Verschiebung auf dem Kochfeld - an über das Kochfeld nach oben aufragenden Bestandteilen des Kochfeldabzuges und insbesondere an der Vorrichtung zum reversiblen Öffnen und Verschließen der Kochdunst-Eintrittsöffnung, nicht kennt.

Erfindungsgemäß wird diese Aufgabe bei einem gattungsgemäßen Kochfeldabzug durch die im Patentanspruch 1 angegebenen Merkmale gelöst.

Besonders bevorzugte Ausführungsformen sind Gegenstand der Unteransprüche.

Ausführungsbeispiele der Erfindung werden anhand der Zeichnungen näher beschrieben. Es zeigen:
Figur 1 eine schematische, perspektivische Ansicht von schräg rechts oben auf einen in ein Kochfeld integrierten Kochfeldabzug (4) zum Abziehen von Kochdünsten in nach unten weisender Richtung, dessen Kochdunst-Eintrittsöffnung (2) durch zwei Pakete (17) von jeweils in Richtung der Mitte der Kochdunst-Eintrittsöffnung (2) ausziehbaren Platten (5) reversibel öffenbar und verschließbar ist, wobei das erste Platten-Paket (17) in dem einen Bereich des Breiten (7) - Randes der Kochdunst-Eintrittsöffnung (2) vorgesehen ist, während das zweite Platten-Paket (17) in dem anderen, gegenüberliegenden Bereich des Breiten (7) - Randes der Kochdunst-Eintrittsöffnung (2) vorgesehen ist;
Figur 2 einen Längsschnitt entlang der Länge (6) der Kochdunst-Eintrittsöffnung (2) durch den in Figur 1 dargestellten Kochfeldäbzug (4), wobei, die Platten (5) der beiden breiten (7)-rand-seitigen Plattenpakete (17) jeweils in Richtung des zugehörigen Breiten (7)- Randes ausgezogen sind,
Figur 3 eine schematische Draufsicht auf den in den Figuren 1 und 2 dargestellten Kochfeldabzug (4), wobei die Platten (5) jedes Plattenpaketes (17) in Richtung der Mitte der Länge (6) der Kochdunst-Eintrittsöffnung (2) unter Verschluss der Kochdunst-Eintrittsöffnung (2) ausgezogen sind;
Figur 4 einen Längsschnitt entlang der Länge (6) der Kochdunst-Eintrittsöffnung (2) durch den in Figur 3 dargestellten Kochfeldabzug (4);
Figur 5 einen schematischen Querschnitt durch ein Plattenpaket (17) entlang der Breite (7) der Kochdunst-Eintrittsöffnung (2), wobei die Breite (7) der Platten (5) von oben nach unten abnimmt;
Figur 6 einen schematischen Querschnitt durch ein Plattenpaket (17) entlang der Breite (7) der Kochdunst-Eintrittsöffnung (2), wobei die Breiten (7) der Platten (5) einander entsprechen;
Figur 7 eine schematische Draufsicht auf einen Kochfeldabzug (4), wobei ein teilweise in Richtung der Kochdunst-Eintrittsöffnung (2) ausgezogenes Platten-Paket (17) in dem Bereich des Breiten (7)-Randes vorgesehen ist;
Figur 8 eine schematische Draufsicht auf einen Kochfeldabzug (4), wobei in den beiden seitlichen Randbereichen der Länge (6) der Kochdunst-Eintrittsöffnung (2) jeweils ein Platten-Paket (17) vorgesehen ist, welches in Richtung der Mitte der Breite (7) der Kochdunst-Eintrittsöffnung (2) ausziehbar ist;
Figur 9 eine schematische Draufsicht auf einen Kochfeldabzug (4), wobei in einem seitlichen Randbereich der Länge (6) der Kochdunst-Eintrittsöffnung (2) ein Platten-Paket (17) vorgesehen ist, welches in Richtung des gegenüberliegenden Längs (6)-Randes der Kochdunst-Eintrittsöffnung (2) ausziehbar ist;
Figur 10 einen Längsschnitt entlang der Länge (6) der_Kochdunst-Eintrittsöffnung (2) durch einen erfindungsgemäßen Kochfeldabzug (4) mit zwei gegenüberliegenden Platten-Paketen (17), wobei im Falle jedes Platten-Paketes (17) die tiefstliegende Platte (5) in dem jeweiligen Randbereich (12) der Kochdunst-Eintrittsöffnung (2) verbleibt und die höchstliegende Platte (5) in Richtung der Mitte der Kochdunst-Eintrittsöffnung (2) verschiebbar ist;
Figur 11 eine schematische, perspektivische und teilweise geschnittene Ansicht eines Platten-Paketes (17) mit zwei seitlichen, gegenüberliegenden seitlichen Führungen (18) für die Platten (5), wobei jede seitliche Führung (18) entsprechend der Anzahl von Platten (5) Platten-Stütz-Elemente (19) trägt, wobei die Austrittsbahnen der Platten (5) aus dem Platten-Paket (17) mit den Bahnen (8) zum horizontalen Verschieben der Platten (5) des Montagerahmens (16) fluchten.

Wie bereits aus Figur 1 hervorgeht, betrifft die vorliegende Erfindung einen Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und Öffnen der Kochdunst-Eintrittsöffnung (2).

In der Regel umfasst die Vorrichtung (1) zum reversiblen Verschließen und Öffnen der Kochdunst-Eintrittsöffnung (2) ein oder mehrere Pakete (17) von Platten (5).

Jedes dieser Pakete (17) von Platten (5) kann mehrere stapelförmig lose übereinandergelegte, gegeneinander verschiebbare Platten (5) (siehe Figuren 1, 2, 3, 4, 5, 6, 7, 8, 9 und 10) oder - wie in Figur 11 dargestellt - mehrere mittels zweier seitlicher Führungen (18) klammerartig zusammengefasste, übereinander angeordnete und gegeneinander verschiebbare Platten (5) umfassen.

Die erste Alternative mit lose übereinander gelegten Platten (5) ist insbesondere unter Reinigungsaspekten vorteilhaft, die zweite Alternative mit seitlichen Führungen ist insbesondere unter Handhabungs- und Bequemlichkeitsaspekten vorteilhaft.

In besonders bevorzugten Ausführungsformen des erfindungsgemäßen Kochfeldabzuges (4) können diese Pakete (17) von Platten (5) - in Abhängigkeit von der Form der Kochdunst-Eintrittsöffnung (2) - benachbart zu oder in dem oder den Breiten (7)-Randbereichen und/oder in dem oder den Längen (6)-Randbereichen und/oder in dem oder den dazwischen liegenden Bereichen der Kochdunst-Eintrittsöffnung (2) des Kochfeldabzuges (4) jeweils in einer Ausgangsposition reversibel einsetzbar sein.

Im Allgemeinen kann jedes Paket (17) von Platten (5) zwei oder mehrere horizontal ausgerichtete Platten (5) umfassen.

Vorzugsweise können diese Platten (5) bei in die jeweilige Ausgangsposition zurückgeschobenen Platten (5) nur knapp voneinander vertikal beabstandet sein.

Im Allgemeinen kann die unterste oder die oberste Platte (5) jedes Paketes (17) von Platten (5) in ihrer Ausgangsposition ortsfest fixierbar sein.

Meist umfasst jedes Paket (17) von Platten (5) zusätzlich zu der untersten oder obersten Platte (5) zwei oder mehrere horizontal verschiebbare Platten (5).

Diese horizontal verschiebbaren Platten (5) sind vorzugsweise über die Länge (6) oder über die Breite (7) der Kochdunst-Eintrittsöffnung (2) - unter Öffnung oder unter Verschließen der Kochdunst-Eintrittsöffnung (2) - horizontal hin- und herschiebbar.

In der Regel bewirkt eine Verschiebung einer nicht-fixierten, verschiebbaren Platte (5) eine zwangsweise Mit-Verschiebung der restlichen höher oder tiefer liegenden, ebenfalls nicht-fixierten, verschiebbaren Platten (5).

Zu diesem Zwecke der automatischen Mitverschiebung der verschiebbaren Platten (5) können zwischen den Platten (5) - in der vollständig oder teilweise ausgefahrenen Position - einander hintergreifende Vorsprünge (11, 14) vorgesehen sein.

Alternativ hierzu können zwischen Platten (5) einander hintergreifende, rampenförmig dicker werdende Keile vorgesehen sein.

Zur Ermöglichung beziehungsweise Verbesserung der Verschiebbarkeit der höchstliegenden oder tiefstliegenden, verschiebbaren Platte (5) kann - insbesondere in dem in Richtung der Mitte der Kochdunst-Eintrittsöffnung (2) weisenden Endbereich dieser verschiebbaren höchstliegenden oder tiefstliegenden Platte (5) - eine Griffleiste, eine Greif-Lasche, ein Greif-Stab, ein Greif-Vorsprung oder eine Greif-Aussparung zum manuellen Eingriff vorgesehen sein.

Wie insbesondere aus den Figuren 1, 2, 4, 5, 6, 10 und 11 hervorgeht, sind die Bahnen (8) zum Hin- und Herschieben der Platten (5) vorzugsweise im wesentlichen horizontal ausgerichtet und nur knapp in vertikaler Richtung voneinander beabstandet übereinander oder untereinander verlaufend.

In besonders bevorzugten Ausführungsformen des erfindungsgemäßen Kochfeldabzuges (4) können die in ihrer Ausgangsposition fixierte Platte (5) sowie die in ihrer Ausgangsposition nicht-fixierten, verschiebbaren Platten (5) mit der jeweils zu ihnen benachbarten, nicht-fixierten, verschiebbaren Platte (5) oder fixierten Platte (5) in Eingriff bringbar sein.

Zu diesem Eingriff kommt es vorzugsweise dann, wenn die jeweils benachbarte, nicht-fixierte verschiebbare Platte (5) zum Verschließen der Kochdunst-Eintrittsöffnung (2) in Richtung der Mitte der Kochdunst-Eintrittsöffnung (2) oder darüber hinaus weitgehend verschoben ist.

Schon aus den Figuren 2, 4 und 10 geht hervor, dass jede horizontale Platte (5) mit einem oder mit mehreren Vorsprüngen (11, 14) der vertikal benachbarten. Platte(5) in hintergreiferiden Eingriff bringbar sein kann.

Zu diesem Eingriff kommt es insbesondere dann, wenn die vertikal benachbarte, verschiebbare Platte (5) zum Verschließen der Kochdunst-Eintrittsöffnung (2) in Richtung der Mitte der Kochdunst-Eintrittsöffnung (2) oder darüber hinaus verschoben ist.

In der Regel kann demnach eine Verschiebung der vertikal tiefstliegenden oder höchstliegenden verschiebbaren Platte (5) eine zwingende Mit-Verschiebung oder ein zwingendes Mit-Ziehen der restlichen verschiebbaren Platten (5) - unter Verschluss der Kochdunst-Eintrittsöffnung (2) - zur Folge haben.

In besonders bevorzugten Ausführungsformen des erfindungsgemäßen Kochfeldabzuges (4) kann entweder die vertikal höchstliegenden oder die vertikal tiefstliegende Platte (5) in ihrer randnahen oder mittigen Ausgangsposition ortsfest fixierbar sein.

Wie bereits aus Figur 2 hervorgeht, kann - zur Beibehaltung der ortsfesten Ausgangsposition der höchstliegenden Platte (5) - die vertikal höchstliegende Platte (5) in dem oder den Breiten (7)-Randbereichen und/oder in dem oder den Längen (6)-Randbereichen und/oder in dem oder den dazwischen liegenden Bereichen zum Beispiel des Montagerahmens (16) des Kochfetdabzuges (4) reversibel ortsfest fixierbar sein.

Gemäß Figur 2 kann in den in Richtung der Mitte der Kochdunst-Eintrittsöffnung (2) weisenden Bereichen (10) der Unterseiten jeder Platte (5) jeweils ein vertikal nach unten weisender Vorsprung (11) vorgesehen sein.

In diesem Falle kann vorzugsweise in den in Richtung des Randes (12) des Montagerahmens (16) des Kochfeldabzuges (4) weisenden Bereichen (13) der Oberseiten der verschiebbaren Platten (5) jeweils ein vertikal nach oben weisender Vorsprung (14) vorgesehen sein.

In diesem Zusammenhange ist zu erwähnen, dass der erfindungsgemäße Kochfeldabzug (4) mit einem separaten Montagerahmen (16) oder - unter Verzicht auf einen separaten Montagerahmen (16) - einstückig mit dem Abluftkanal (20) herstellbar ist.

Vorzugsweise können die nach unten weisenden Vorsprünge (11) und die nach oben weisenden Vorsprünge (14) miteinander in hintergreifenden Eingriff kommen, wenn eine vertikal untere, verschiebbare Platte (5) in ihrer jeweiligen Führungsbahn (8) in Richtung der Mitte der Kochdunst-Eintrittsöffnung (2) oder darüber hinaus verschöben wird und dabei die höherliegenden Platten (5) unter Verschluss der Kochdunst-Eintrittsöffnung (2) automatisch mitzieht.

Alternativ zur ortsfest fixierbaren vertikal höchstliegenden Platte (5) kann im Falle des erfindungsgemäßen Kochfeldabzuges (4) die vertikal tiefstliegende Platte (5) ortsfest im Bereich ihrer Ausgangsposition bzw. Einsetzposition fixierbar sein.

Zur Beibehaltung der Ausgangsposition der tiefstliegenden Platte (5) kann die vertikal tiefstliegende Platte (5) in dem oder den Breiten (7)-Randbereichen und/oder in dem oder den Längen (6)-Randbereichen und/oder in dem oder den dazwischen liegenden Bereichen des Kochfeldabzuges (4) reversibel ortsfest fixierbar sein.

Vorzugsweise kann dann in den in Richtung der Mitte der Kochdunst-Eintrittsöffnung (2) weisenden Bereichen der Oberseiten der Platten (5) - ausgenommen die Oberseite der höchstliegenden, verschiebbaren Platte (5) - jeweils ein vertikal nach oben weisender Vorsprung (14) vorgesehen sein.

In der Regel kann dann in den in Richtung des Randes (12) der kochdunst-Eintrittsöffnung (2) weisenden Bereichen der Unterseiten der Platten (5) - ausgenommen die Unterseite der tiefstliegenden Platte (5) - jeweils ein vertikal nach unten weisender Vorsprung (11) vorgesehen sein.

Im Allgemeinen können die nach unten weisenden Vorsprünge (11) und die nach oben weisenden Vorsprünge (14) miteinander in hintergreifenden Eingriff kommen, wenn die vertikal höchstliegende Platte (5) in ihrer Führungsbahn (8) in Richtung der Mitte der Kochdunst-Eintrittsöffnung (2) oder darüber hinaus verschoben wird und dabei die tieferliegenden Platten (5) unter Verschluss der Kochdunst-Eintrittsöffnung (2) automatisch mitzieht.

Vorzugsweise können die Breiten (7) der vertikal übereinander vorsehbaren Platten (5) und die Breiten (7) -Abstände zwischen gegenüberliegenden Laufbahnen (8) des gleichen vertikalen Niveaus zum Verschieben der Platten (5) von unten nach oben zunehmend (siehe Figur 5) oder abnehmend oder einander entsprechend (siehe Figur 6) ausgebildet sein.

Wie aus Figur 7 hervorgeht, können sämtliche Platten (5) in Form eines Platten-Paketes (17) auf einer Seite des Breite (7)-Randes (12) des Montagerahmens (16) des Kochfeldabzuges (4) knapp übereinanderliegend und - bis auf die tiefstliegende oder bis auf die höchstliegende, ortfest fixierbare Platte (5) - reversibel hin- und her-schiebbar unter Freigabe der Kochdunst-Eintrittsöffnung (2) des Kochfeldabzuges (4) vorsehbar sein.

Vorzugsweise kann in diesem Falle die vertikal höchstliegende oder die vertikal tiefstliegende Platte (5) trotz Verschiebbarkeit der restlichen Platten (5) - in ihrer dem jeweiligen Breiten (7)-Rand eng benachbarten Ausgangsposition verbleiben.

In der Regel sind dann die verschiebbaren Platten (5) - bis auf die tiefstliegende oder die höchstliegende, ortsfest fixierbare Platte (5) - zu der gegenüberliegenden, anderen Seite des Breiten (7)-Randes des Montagerahmens (16) unter Verschluss der Kochdunst-Eintrittsöffnung (2) reversibel verschiebbar.

Die Richtung dieser Verschiebung der verschiebbaren Platten (5) kann beispielsweise parallel zur Länge (6) der Kochdunst-Eintrittsöffnung (2) ausgerichtet sein.

Die Figuren 1, 2, 3, 4 und 10 zeigen, dass in den beiden gegenüberliegenden Bereichen des Breiten (7)-Randes (12) des Montagerahmens (16) des Kochfeldabzuges (4) jeweils ein für den Verschluss einer Hälfte der Länge (6) der Kochdunst-Eintrittsöffnung (2) ausreichendes Platten-Paket (17) vorgesehen sein kann.

Jedes dieser Platten-Pakete (17) kann jeweils knapp übereinander angeordnete und - bis auf die tiefstliegende oder höchstliegende, ortsfest fixierbare Platte (5) - in sich über die beiden gegenüberliegenden Längen (6)-Seiten der Kochdunst-Eintrittsöffnung (2) erstreckenden Lauf-Bahnen (8) hin- und her-schiebbare Platten (5) umfassen.

Vorzugsweise verbleibt dann die vertikal höchstliegende oder die vertikal tiefstliegende Platte (5) jedes der beiden Platten-Pakete (17) - trotz horizontaler Verschiebung der restlichen verschiebbaren Platten (5) des jeweiligen Platten-Paketes (17) - in ihrer dem jeweiligen Breiten (7)-Rand des Montagerahmens (16) eng benachbarten Ausgangsposition.

Aus Figur 8 geht hervor, dass in den beiden gegenüberliegenden Bereichen des Längen (6)-Seiten-Randes (12) des Montagerahmens (16) des Kochfeldabzuges (4) jeweils ein zumindest für den Verschluss einer Hälfte der Breite (7) der Kochdunst-Eintrittsöffnung (2) ausreichendes Paket (17) von Platten (5) vorgesehen sein kann.

Auch im Falle dieses Platten-Paketes (17) sind die Platten (5) jeweils knapp übereinander angeordnet und - bis auf die tiefstliegende oder höchstliegende, ortsfest fixierbare Platte (5) - in sich über die beiden gegenüberliegenden Breiten (7)-Seiten der Kochdunst-Eintrittsöffnung (2) erstreckenden Lauf-Bahnen (8) hin- und her-schiebbar.

Hierbei kann die vertikal höchstliegende oder die vertikal tiefstliegende Platte (5) jedes der beiden Platten-Pakete (17) - trotz Verschiebung der restlichen Platten (5) des jeweiligen Platten-Paketes (17) - in ihrer dem jeweiligen Längen (6)-Rand eng benachbarten Ausgangsposition verbleiben.

Figur 9 zeigt, dass zum Verschluss der Kochdunst-Eintrittsöffnung (2) des Kochfeldabzuges (4) ein einzelnes Paket (17) von Platten (5) in einem seitlichen Bereich des Längen (6)-Randes des Montagerahmens (16) vorgesehen sein kann.

Vorzugsweise verbleibt hier die vertikal höchstliegende oder die vertikal tiefstliegende Platte (5) - trotz Verschiebung der restlichen Platten (5) - in ihrer dem Längen (6)-Rand eng benachbarten Ausgangsposition.

Auch in diesem Falle sind in der Regel sämtliche Platten (5) jeweils knapp übereinander angeordnet und - bis auf die tiefstliegende oder höchstliegende, ortsfest fixierbare Patte (5) - in sich über die beiden gegenüberliegenden Breiten (7)-Seiten der Kochdunst-Eintrittsöffnung (2) erstreckenden Lauf-Bahnen (8) zur Freigabe der Kochdunst-Eintrittsöffnung (2) hin- und her-schiebbar.

In besonders bevorzugten Ausführungsformen des erfindungsgemäßen Kochfeldabzuges (4) dieser Art können diese Platten (5) - bis auf die tiefstliegende oder höchstliegende, ortsfest fixierbare Platte (5) - zu der gegenüberliegenden, anderen Seite des Länge (6)-Randes des Montagerahmens (16) des Kochfeldabzuges (4) unter Verschluss der Kochdunst-Eintrittsöffnung (2) verschiebbar sein

Hierbei ist die Richtung dieser Verschiebung der Platten (5) im Allgemeinen parallel zur Breite (7) der Kochdunst-Eintrittsöffnung (2) ausgerichtet.

Wie aus Figur 11 zu entnehmen ist, können die Platten (5) - in Form eines oder mehrerer Pakete (17) von jeweils knapp übereinander vorgesehenen Platten (5) - jeweils in eine Aussparung des Montagerahmens (16) des Kochfeldabzuges (4) werkzeugfrei einsetzbar und daraus werkzeugfrei entnehmbar sein.

Figur 11 zeigt, dass jedes Platten-Paket (17) beispielsweise zwei seitliche Führungen (18) zur Aufnahme und Ausrichtung der Platten (5) in Richtung der Länge (6) oder der Breite (7) der Kochdunst-Eintrittsöffnung (2) umfassen kann.

In diesem Falle können an den Innenwänden der beiden Führungen (18) Stützelemente (19) vorgesehen sein, welche die Platten (5) in horizontaler Lage, nur knapp voneinander vertikal beabstandet und mit den horizontalen Bahnen (8) des Montagerahmens (16) fluchtend, in Richtung der Kochdunst-Eintrittsöffnung (2) aus dem Paket (17) herausziehbar, halten.

Zusammenfassend ist festzustellen, dass im Rahmen der vorliegenden Erfindung ein Kochfeldabzug (4) zum Abziehen von Kochdünsten (3) in vertikal nach unten weisender Richtung mit einer Kochdunst-Eintrittsöffnung (2) und mit einer Vorrichtung (1) zum reversiblen Verschließen und Öffnen der Kochdunst-Eintrittsöffnung (2) bereitgestellt wird, welcher das Problem des Aufsteigens von Geruchsstoffen durch Eingriffsöffnungen der Abdeckung der Kochdunst-Eintrittsöffnung (2) nicht kennt.

Ein weiterer Vorteil des erfindungsgemäßen Kochfeldabzuges (4) besteht darin, dass auch bei aktivem Abzug eine flächenmäßig uneingeschränkte Benutzung der meist knapp bemessenen Fläche der Arbeitsplatte möglich ist, wobei insbesondere ein platzraubendes Belegen der Arbeitsplatte durch einen Kochdunst-Eintrittsöffnungs-Verschluss nicht mehr erforderlich ist.

Der erfindungsgemäße Kochfeldabzug (4) ist auch deswegen vorteilhaft, weil eine Verletzungsgefahr und eine Gefahr der Beschädigung des Bodenbelages und/oder einer deckelförmigen Einrichtung zum Verschließen der Kochdunst-Eintrittsöffnung durch ein Herunterfallen der Vorrichtung zum Verschließen und Öffnen der Kochdunst-Eintrittsöffnung ausgeschlossen ist.

Weiterhin ist der erfindungsgemäße Kochfeldabzug (4) vorteilhaft, weil er das Problem des Hängenbleibens von Kochgeschirr- während dessen Verschiebung auf dem Kochfeld - an über das Kochfeld nach oben aufragenden Bestandteilen des Kochfeldabzuges, insbesondere an der Vorrichtung zum Öffnen und Verschließen der Kochdunst-Eintrittsöffnung, nicht kennt.

## Patentansprüche

1. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und öffnen der Kochdunst-Eintrittsöffnung (2), **dadurch gekennzeichnet, dass** die Vorrichtung (1) zum reversiblen Verschließen und Öffnen der Kochdunst-Eintrittsöffnung (2) ein oder mehrere Pakete (17) von Platten (5) umfasst, welche - in Abhängigkeit von der Form der Kochdunst-Eintrittsöffnung (2) - benachbart zu oder in dem oder den Breiten (7)-Randbereichen und/oder in dem oder den Längen (6)-Randbereichen und/oder in dem oder den dazwischen liegenden Bereichen der Kochdunst-Eintrittsöffnung (2) des Kochfeldabzuges (4) jeweils in einer Ausgangsposition reversibel einsetzbar sind, wobei jedes Paket (17) von Platten (5) zwei oder mehrere horizontal ausgerichtete Platten (5) umfasst, die bei in die jeweilige Ausgangsposition zurückgeschobenen Platten (5) nur knapp voneinander vertikal beabstandet sind, wobei die unterste oder die oberste Platte (5) jedes Paketes (17) von Platten (5) in ihrer Ausgangsposition ortsfest fixierbar ist und wobei jedes Paket (17) von Platten (5) zusätzlich zu der untersten oder obersten Platte (5) zwei oder mehrere horizontal verschiebbare Platten (5) umfasst, welche über die Länge. (6) oder über die Breite (7) der Kochdunst-Eintrittsöffnung (2) - unter Öffnung oder unter Verschließen der Kochdunst-Eintrittsöffnung (2) - horizontal hin- und herschiebbar sind, wobei eine Verschiebung einer nicht-fixierten Platte (5) eine zwangsweise Mit-Verschiebung der restlichen höher oder tiefer liegenden, ebenfalls nicht-fixierten Platten (5) bewirkt und wobei die Bahnen (8) zum Hin- und Herschieben der Platten (5) horizontal ausgerichtet sind und nur knapp in vertikaler Richtung voneinander beabstandet übereinander oder untereinander verlaufen und die in ihrer Ausgangsposition fixierte Platte (5) sowie die in ihrer Ausgangsposition nicht-fixierten Platten (5) mit der jeweils zu ihnen benachbarten, nicht-fixierten Platte (5) oder fixierten Platte (5) in Eingriff bringbar sind, wenn die jeweils benachbarte, nicht-fixierte Platte (5) zum Verschließen der Kochdunst-Eintrittsöffnung (2) in Richtung der Kochdunst-Eintrittsöffnung (2) weitgehend verschoben ist.

2. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und Öffnen der Kochdunst-Eintrittsöffnung (2) nach Anspruch 1, **dadurch gekennzeichnet, dass** jede horizontale Platte (5) mit einem oder mit mehreren Vorsprüngen (11, 14) der vertikal benachbarten Platte (5) in hintergreifenden Eingriff bringbar ist, wenn die vertikal benachbarte, verschiebbare Platte (5) zum Verschließen der Kochdunst-Eintrittsöffnung (2) in Richtung der Mitte der Kochdünst-Eintrittsöffnung (2) verschoben ist, so dass eine Verschiebung der vertikal tiefstliegenden oder höchstliegenden verschiebbaren Platte (5) eine zwingende Mit-Verschiebung oder ein zwingendes Mit-Ziehen der restlichen verschiebbaren Platten (5) - unter Verschluss der Kochdunst-Eintrittsöffnung. (2) - zur Folge hat, wobei entweder die vertikal höchstliegende oder die vertikal tiefstliegende Platte (5) in ihrer randnahen oder mittigen Ausgangsposition ortsfest fixierbar ist.

3. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und öffnen der Kochdunst-Eintrittsöffnung (2) nach Anspruch 1, **dadurch gekennzeichnet, dass** - zur Beibehaltung der ortsfesten Ausgangsposition der höchstliegenden Platte (5) die vertikal höchstliegende Platte (5) in dem oder den Breiten (7)-Randbereichen und/oder in dem oder den Längen (6)-Randbereichen und/oder in dem oder den dazwischen liegenden Bereichen des Montagerahmens (16) des Kochfeldabzuges (4) reversibel ortsfest fixierbar ist und in den in Richtung der Mitte der Kochdunst-Eintrittsöffnung (2) weisenden Bereichen (10) der Unterseiten jeder Platte (5) jeweils ein vertikal nach unten weisender Vorsprung (11) vorgesehen ist, während in den in Richtung des Randes (12) des Montagerahmens (16) des Kochfeldabzuges (4) weisenden Bereichen (13) der Oberseiten der verschiebbaren Platten (5) jeweils ein vertikal nach oben weisender Vorsprung (14) vorgesehen ist, wobei die nach unten weisenden Vorsprünge (11) und die nach oben weisenden Vorsprünge (14) miteinander in hintergreifenden Eingriff kommen, wenn eine vertikal untere Platte (5) in ihrer jeweiligen Führungsbahn (8) in Richtung der Mitte der Kochdunst-Eintrittsöffnung (2) oder darüber hinaus verschoben wird und dabei die höherliegenden Platten (5) unter Verschluss der Kochdunst-Eintrittsöffnung (2) mitzieht.

4. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und Öffnen der Kochdunst-Eintrittsöffnung (2) nach einem der vorhergehenden Ansprüche, **dadurch gekennzeichnet, dass** - zur Beibehaltung der Ausgangsposition der tiefstliegenden Platte (5) - die vertikal tiefstliegende Platte (5) in dem oder den Breiten (7)-Randbereichen und/oder in dem oder den Längen (6)-Randbereichen und/oder in dem oder den dazwischen liegenden Bereichen des Kochfeldabzuges (4) reversibel ortsfest fixierbar ist und in den in Richtung der Mitte der Kochdunst-Eintrittsöffnung (2) weisenden Bereichen der Oberseiten der Platten (5) - ausgenommen die Oberseite der höchstliegenden, verschiebbaren Platte (5) - jeweils ein vertikal nach oben weisender Vorsprung (14) vorgesehen ist, während in den in Richtung des Randes (12) der Kochdunst-Eintrittsöffnung (2) weisenden Bereichen der Unterseiten der Platten (5) - ausgenommen die Unterseite der tiefstliegenden Platte (5) - jeweils ein vertikal nach unten weisender Vorsprung (11) vorgesehen ist, wobei die nach unten weisenden Vorsprünge (11) und die nach oben weisenden Vorsprünge (14) miteinander in hintergreifenden Eingriff kommen, wenn die vertikal höchstliegende verschiebbare Platte (5) in ihrer Führungsbahn (8) in Richtung der Mitte der Kochdunst-Eintrittsöffnung (2) oder darüber hinaus verschoben wird und dabei die tieferliegenden Platten (5) unter Verschluss der Kochdunst-Eintrittsöffnung (2) mitzieht.

5. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und Öffnen der Kochdunst-Eintrittsöffnung (2) nach einem der vorhergehenden Ansprüche, **dadurch gekennzeichnet dass** die Breiten (7) der vertikal übereinander vorsehbaren Platten (5) und die Breiten (7) -Abstände zwischen gegenüberliegenden Laufbahnen (8) des gleichen vertikalen Niveaus zum Verschieben der Platten (5) von unten nach oben zunehmend oder abnehmend oder einander entsprechend ausgebildet sind.

6. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und Öffnen, der Kochdunst-Eintrittsöffnung (2) nach einem der vorhergehenden Ansprüche, **dadurch gekennzeichnet dass** sämtliche Platten (5) in Form eines Platten-Paketes (17) auf einer Seite des Breite (7)-Randes (12) des Montagerahmens (16) des Kochfeldabzuges (4) knapp übereinanderliegend und - bis auf die tiefstliegende oder bis auf die höchstliegende, ortfest fixierbare Platte (5) - reversibel hin- und her-schiebbar unter Freigabe der Kochdunst-Eintrittsöffnung (2) des Kochfeldabzuges (4) vorsehbar sind, wobei die vertikal höchstliegende oder die vertikal tiefstliegende Platte (5) - trotz Verschiebbarkeit der restlichen Platten (5) - in ihrer dem jeweiligen Breiten (7)-Rand eng benachbarten Ausgangsposition verbleibt und dass die verschiebbaren Platten (5) - bis auf die tiefstliegende oder die höchstliegende, ortsfest fixierbare Platte (5) - zu der gegenüberliegenden, anderen Seite des Breiten (7)-Randes des Montagerahmens (16) unter Verschluss der Kochdunst-Eintrittsöffnung (2) reversibel verschiebbar sind, wobei die Richtung dieser Verschiebung der verschiebbaren Platten (5) parallel zur Länge (6) der Kochdunst-Eintrittsöffnung (2) ausgerichtet ist.

7. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und öffnen der Kochdunst-Eintrittsöffnung (2) nach einem der vorhergehenden Absprüche, **dadurch gekennzeichnet, dass** in den beiden gegenüberliegenden Bereichen des Breiten (7)-Randes (12) des Montagerahmens (16) des Kochfeldabzuges (4) jeweils ein für den Verschluss einer Hälfte der Länge (6) der Kochdunst-Eintrittsöffnung (2) ausreichendes Platten-Paket (17) von jeweils knapp übereinander angeordneten und - bis auf die tiefstliegende oder höchstliegende, ortsfest fixierbare Platte (5) - in sich über die beiden gegenüberliegenden Längen (6)-Seiten der Kochdunst-Eintrittsöffnung (2) erstreckenden Lauf-Bahnen (8) hin- und her-schiebbaren Platten (5) vorgesehen sind, wobei die vertikal höchstliegende oder die vertikal tiefstliegende Platte (5) jedes der beiden Platten-Pakete (17) - trotz horizontaler Verschiebung der restlichen verschiebbaren Platten (5) des jeweiligen Platten-Paketes (17) - in ihrer dem jeweiligen Breiten (7)-Rand des Montagerahmens (16) eng benachbarten Ausgangsposition verbleibt.

8. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und Öffnen der Kochdunst-Eintrittsöffnung (2) nach einem der vorhergehenden Ansprüche, **dadurch gekennzeichnet, dass** in den beiden gegenüberliegenden Bereichen des Längen (6)-Seiten-Randes. (12) des Montagerahmens (16) des Kochfeldabzuges (4) jeweils ein zumindest für den Verschluss einer Hälfte der Breite (7) der Kochdunst-Eintrittsöffnung (2) ausreichendes Paket (17) von Platten (5) vorgesehen ist, wobei diese Platten (5) jeweils knapp übereinander angeordnet sind und - bis auf die tiefstliegende oder höchstliegende, ortsfest fixierbare Platte (5) - in sich über die beiden gegenüberliegenden Breiten (7)-Seiten der Kochdunst-Eintrittsöffnung (2) erstreckenden Lauf-Bahnen (8) hin- und her-schiebbar sind, wobei die vertikal höchstliegende oder die vertikal tiefstliegende Platte (5) jedes der beiden Platten-Pakete (17) - trotz Verschiebung der restlichen verschiebbaren Platten (5) des jeweiligen Platten-Paketes (17) - in inrer dem jeweiligen Längen (6)-Rand eng benachbarten Ausgangsposition verbleibt.

9. Kochfeldabzug (4) zum Abziehen von Kochdünsten (3) in vertikal nach unten weisender Richtung mit einer Kochdunst-Eintrittsöffnung (2) und einer Vorrichtung (1) zum reversiblen Verschließen und Öffnen der Kochdunst-Eintrittsöffnung (2) nach einem der vorhergehenden Ansprüche, **dadurch gekennzeichnet, dass** zum Verschluss der Kochdunst-Eintrittsöffnung (2) des Kochfeldabzuges (4) ein einzelnes Paket (17) von Platten (5) in einem seitlichen Bereich des Längen (6)-Randes des Montagerahmens (16) vorgesehen ist, wobei die vertikal höchstliegende oder die vertikal tiefstliegende Platte (5) - trotz Verschiebung der restlichen Platten (5) - in ihrer dem Längen (6)-Rand eng benachbarten Ausgangsposition verbleibt und wobei sämtliche Platten (5) jeweils knapp übereinander angeordnet sind und - bis auf die tiefstfiegende oder höchstliegende, ortsfest fixierbare Patte (5) - in sich über die beiden gegenüberliegenden Breiten (7)-Seiten der Kochdunst-Eintrittsöffnung (2) erstreckenden Lauf-Bahnen (8) zur Freigabe der Kochdunst-Eintrittsöffnung (2) hin- und her-schiebbar sind, wobei diese Platten (5) - bis auf die tiefstliegende oder höchstliegende, ortsfest fixierbare Platte (5) - zu der gegenüberliegenden, anderen Seite des Länge (6)-Randes des Montagerahmens (16) des Kochfeldabzuges (4) unter Verschluss der Kochdunst-Eintrittsöffnung (2) verschiebbar sind und wobei die Richtung dieser Verschiebung der Platten (5) parallel zur Breite (7) der Kochdunst-Eintrittsöffnung (2) ausgerichtet ist.

10. Kochfeldabzug (4) zum Abziehen von Kochdünsten (3) in vertikal nach unter weisender Richtung mit einer Kochdunst-Eintrittsöffnung (2) und einer Vorrichtung (1) zum reversiblen Verschließen und Öffnen der Kochdunst-Eintrittsöffnung (2) nach einem der vorhergehenden Ansprüche, **dadurch gekennzeichnet, dass** die Platten (5) - in Form eines oder mehrerer Pakete (17) von jeweils knapp übereinander vorgesehenen Platten (5) - jeweils in eine Aussparung des Montagerahmens (16) des Kochfeldabzuges (4) werkzeugfrei einsetzbar und daraus werkzeugfrei entnehmbar sind, wobei jedes Platten-Paket (17) zwei seitliche Führungen (18) zur Aufnahme und Ausrichtung der Platten (5) in Richtung der Länge (6) oder der Breite (7) der Kochdunst-Eintrittsöffnung (2) umfasst und wobei an den Innenwänden der beiden Führungen (18) Stützelemente (19) vorgesehen sind, welche die Platten (5) in horizontaler Lage, knapp voneinander vertikal beabstandet und mit den horizontalen Bahnen (8) des Montagerahmens (16) flüchtend, in Richtung der Kochdunst-Eintrittsöffnung (2) aus dem Paket (17) herausziehbar, halten.

## Claims

1. A hob extractor (4) for extracting cooking vapors (3) in a vertically downward direction, comprising a cooking vapor inlet opening (2) and a device (1) for reversibly closing and opening the cooking vapor inlet opening (2), **characterized in that** the device (1) for reversibly closing and opening the cooking vapor inlet opening (2) comprises one or more groups (17) of plates (5), which - as a function of the shape of the cooking vapor inlet opening (2) - can be reversibly inserted adjacent to or in the width (7) edge area or areas and/or in the length (6) edge area or areas and/or in the area of the areas of the cooking vapor inlet opening (2) of the hob extractor (4) located therebetween, in each case in an outlet position, wherein each group (17) of plates (5) comprises two or more horizontally oriented plates (5), which are only marginally vertically spaced apart from one another when the plates (5) are pushed back into the respective starting position, wherein the lowermost or the topmost plate (5) of each group (17) of plates (5) can be stationarily fixed in its starting position and wherein, in addition to the lowermost or topmost plate (5), each group (17) of plates (5) comprises two or more horizontally displaceable plates (5), which can be displaced horizontally back and forth across the length (6) or across the width (7) of the cooking vapor inlet opening (2) - by opening or by closing the cooking vapor inlet opening (2), wherein a displacement of a non-fixed plate (5) inevitably causes the rest of the likewise non-fixed plates (5), located at a higher or lower level, to also be displaced therewith and wherein the tracks (8) for moving the plates (5) back and forth are oriented horizontally and run on top of one another or underneath one another so as to be only marginally spaced apart from one another in vertical direction, and the plate (5), which is fixed in its starting position, as well as the plates (5), which are non-fixed in their starting position, can be engaged with the respective adjacent, non-fixed plate (5) or fixed plate (5), when the respective adjacent non-fixed plate (5) for displacing the cooking vapor inlet opening (2) is largely displaced in the direction of the cooking vapor inlet opening (2).

2. The hob extractor (4) for extracting cooking vapors (3) in a vertically downward direction, comprising a cooking vapor inlet opening (2) and a device (1) for reversibly closing and opening the cooking vapor inlet opening (2) according to claim 1, **characterized in that** each horizontal plate (5) can be made so as to engage behind one or more protrusions (11, 14) of the vertically adjacent plate (5), when the vertically adjacent, displaceable plate (5) for displacing the cooking vapor inlet opening (2) is displaced in the direction of the center of the cooking vapor inlet opening (2), so that a displacement of the vertically lowermost or topmost displaceable plate (5) inevitably results in the rest of the displaceable plates (5) to also be displaced therewith or to also be pulled therewith - by closing the cooking vapor inlet opening (2), wherein either the vertically topmost or the vertically lowermost plate (5) can be stationarily fixed in its starting position close to the edge or in the center.

3. The hob extractor (4) for extracting cooking vapors (3) in a vertically downward direction, comprising a cooking vapor inlet opening (2) and a device (1) for reversibly closing and opening the cooking vapor inlet opening (2) according to claim 1, **characterized in that** - for maintaining the stationary starting position of the topmost plate (5), the vertically topmost plate (5) can be stationarily fixed in a reversible manner in the width (7) edge area or areas and/or in the length (6) edge area or areas and/or in the area or areas of the assembly frame (16) of the hob extractor (4) located therebetween, and provision is in each case made in the areas (10) of the bottom sides of each plate (5), which face in the direction of the center of the cooking vapor inlet opening (2), for a protrusion (11) in a vertically downward direction, while provision is in each case made in the areas (13) of the upper sides of the displaceable plates (5), which face in the direction of the edge (12) of the assembly frame (16) of the hob extractor (4), for a protrusion (14), which is oriented vertically upward, wherein the protrusions (11), which are oriented vertically downward, and the protrusions (14), which are oriented vertically upward, engage behind one another, when a vertically lower plate (5) is displaced in its respective guide track (8) in the direction of the center of the cooking vapor inlet opening (2) or beyond it and thereby pulls along the higher plates (5) by closing the cooking vapor inlet opening (2).

4. The hob extractor (4) for extracting cooking vapors (3) in a vertically downward direction, comprising a cooking vapor inlet opening (2) and a device (1) for reversibly closing and opening the cooking vapor inlet opening (2) according to one of the preceding claims, **characterized in that** - for maintaining the starting position of the lowermost plate (5) - the vertically lowermost plate (5) can be stationarily fixed in a reversible manner in the width (7) edge area or areas and/or in the length (6) edge area or areas and/or in the area or areas of the hob extractor (4) located therebetween, and that provision is in each case made in the areas of the upper sides of the plates (5), which are oriented in the direction of the center of the cooking vapor inlet opening (2) - except for the upper side of the topmost, displaceable plate (5) - for a protrusion (14), which is oriented vertically upward, while provision is in each case made in the areas of the bottom sides of the plates (5), which are oriented in the direction of the edge (12) of the cooking vapor inlet opening (2) - except for the bottom side of the lowermost plate (5) - for a protrusion (11), which is oriented vertically downward, wherein the protrusions (11), which are oriented vertically downward, and the protrusions (14), which are oriented vertically upward, engage behind one another, when the vertically topmost displaceable plate (5) is displaced in its guide track (8) in the direction of the center of the cooking vapor inlet opening (2) or beyond it and thereby pulls along the lower plates (5) by closing the cooking vapor inlet opening (2).

5. The hob extractor (4) for extracting cooking vapors (3) in a vertically downward direction, comprising a cooking vapor inlet opening (2) and a device (1) for reversibly closing and opening the cooking vapor inlet opening (2) according to one of the preceding claims, **characterized in that** the widths (7) of the plates (5), which can be provided vertically on top of one another, and the width (7) distances between opposite tracks (8) of the same vertical level for displacing the plates (5) are embodied so as to increase or decrease from bottom to top or so as to correspond to one another.

6. The hob extractor (4) for extracting cooking vapors (3) in a vertically downward direction, comprising a cooking vapor inlet opening (2) and a device (1) for reversibly closing and opening the cooking vapor inlet opening (2) according to one of the preceding claims, **characterized in that** all of the plates (5) can be provided in the form of a plate group (17) on one side of the width (7) edge (12) of the assembly frame (16) of the hob extractor (4) so as to lie marginally on top of one another and - except for the lowermost or except for the topmost, stationarily fixable plate (5) - so as to be able to be moved back and forth reversibly by releasing the cooking vapor inlet opening (2) of the hob extractor (4), wherein the vertically topmost or the vertically lowermost plate (5) - in spite of the displaceability of the remaining plates (5) - remains in its starting position, which is closely adjacent to the respective width (7) edge, and that the displaceable plates (5) - except for the lowermost or the topmost, stationarily fixable plate (5) - are reversibly displaceable to the opposite, other side of the width (7) edge of the assembly frame (16) by closing the cooking vapor inlet opening (2), wherein the direction of this displacement of the displaceable plates (5) is oriented parallel to the length (6) of the cooking vapor inlet opening (2).

7. The hob extractor (4) for extracting cooking vapors (3) in a vertically downward direction, comprising a cooking vapor inlet opening (2) and a device (1) for reversibly closing and opening the cooking vapor inlet opening (2) according to one of the preceding claims, **characterized in that** provision is in each case made in the two opposite areas of the width (7) edge (12) of the assembly frame (16) of the hob extractor (4) for a plate group (17), which is sufficient for closing half of the length (6) of the cooking vapor inlet opening (2), of plates (5), which are in each case arranged marginally on top of one another and which - except for the lowermost or the topmost, stationarily fixable plate (5) - can be moved back and forth in tracks (8), which extend across the two opposite length (6) sides of the cooking vapor inlet opening (2), wherein the vertically topmost or the vertically lowermost plate (5) of each of the two plate groups (17) remains in its starting position, which is closely adjacent to the respective width (7) edge of the assembly frame (16) - in spite of the horizontal displacement of the remaining displaceable plates (5) of the respective plate group (17).

8. The hob extractor (4) for extracting cooking vapors (3) in a vertically downward direction, comprising a cooking vapor inlet opening (2) and a device (1) for reversibly closing and opening the cooking vapor inlet opening (2) according to one of the preceding claims, **characterized in that** provision is in each case made in the two opposite areas of the length (6) side edge (12) of the assembly frame (16) of the hob extractor (4) for a group (17) of plates (5), which is at least sufficient for closing half of the width (7) of the cooking vapor inlet opening (2), wherein these plates (5) are in each case arranged marginally on top of one another and - except for the lowermost or topmost, stationarily fixable plate (5) - can be moved back and forth in tracks (8), which extend across the two opposite width (7) sides of the cooking vapor inlet opening (2), wherein the vertically topmost or the vertically lowermost plate (5) of each of the two plate groups (17) remains in its starting position, which is closely adjacent to the respective length (6) edge - in spite of the displacement of the remaining displaceable plates (5) of the respective plate group (17).

9. The hob extractor (4) for extracting cooking vapors (3) in a vertically downward direction, comprising a cooking vapor inlet opening (2) and a device (1) for reversibly closing and opening the cooking vapor inlet opening (2) according to one of the preceding claims, **characterized in that**, for closing the cooking vapor inlet opening (2) of the hob extractor (4), provision is made in a lateral area of the length (6) edge of the assembly frame (16) for a single group (17) of plates (5), wherein the vertically topmost or the vertically lowermost plate (5) remains in its starting position, which is closely adjacent to the length (6) edge - in spite of the displacement of the remaining plates (5) - and wherein all plates (5) are in each case arranged marginally on top of one another and - except for the lowermost or topmost, stationarily fixable plate (5) - can be moved back and forth in tracks (8), which extend across the two opposite width (7) sides of the cooking vapor inlet opening (2), for releasing the cooking vapor inlet opening (2), wherein these plates (5) - except for the lowermost or topmost, stationarily fixable plate (5) - can be displaced to the opposite, other side of the length (6) edge of the assembly frame (16) of the hob extractor (4) by closing the cooking vapor inlet opening (2), and wherein the direction of this displacement of the plates (5) is oriented parallel to the width (7) of the cooking vapor inlet opening (2).

10. The hob extractor (4) for extracting cooking vapors (3) in a vertically downward direction, comprising a cooking vapor inlet opening (2) and a device (1) for reversibly closing and opening the cooking vapor inlet opening (2) according to one of the preceding claims, **characterized in that** the plates (5) - in the form of one or more groups (17) of plates (5), which are in each case provided marginally on top of one another - can in each case be inserted into a recess of the assembly frame (16) of the hob extractor (4) without any tools and can be removed therefrom without any tools, wherein each plate group (17) comprises two lateral guides (18) for accommodating and orienting the plates (5) in the direction of the length (6) or of the width (7) of the cooking vapor inlet opening (2), and wherein provision is made on the inner walls of the two guides (18) for support elements (19), which hold the plates (5) in horizontal position, marginally spaced apart from one another in vertical direction and so as to be aligned with the horizontal tracks (8) of the assembly frame (16) so as to be capable of being pulled out of the group (17) in the direction of the cooking vapor inlet opening (2).

## Revendications

1. Dispositif aspirant de table de cuisson (4) pour aspirer les vapeurs de cuisson (3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2), **caractérisé en ce que** le dispositif (1) de fermeture et d'ouverture réversible de l'ouverture d'entrée de vapeur de cuisson (2) comprend un ou plusieurs paquets (17) de plaques (5), qui - en fonction de la forme de l'ouverture d'entrée de vapeur de cuisson (2) - peuvent être insérées respectivement dans une position de départ respective à proximité de ou dans la ou les zones de bord de largeur (7) et/ou dans la ou les zones de bord de longueur (6) et/ou dans la ou les zones interposées de l'ouverture d'entrée de vapeur de cuisson (2) du dispositif aspirant de table de cuisson (4), dans lequel chaque paquet (17) de plaques (5) comprend deux ou plusieurs plaques alignées horizontalement (5), qui lorsque les plaques (5) sont reculées dans la position de départ respective sont tout juste espacées verticalement les unes des autres, dans lequel la plaque la plus basse ou la plus haute (5) de chaque paquet (17) de plaques (5)est fixée de manière stationnaire dans la position de départ et dans lequel chaque paquet (17) de plaques (5) comprend en plus de la plaque la plus basse ou la plus haute (5) deux ou plusieurs plaques (5) coulissables horizontales, qui sont coulissables en avant et en arrière sur la longueur (6) ou sur la largeur (7) de l'ouverture d'entrée de vapeur de cuisson (2) - en ouvrant ou en fermant l'ouverture d'entrée de vapeur de cuisson (2) -, dans lequel un coulissement d'une plaque non fixée (5) provoque un coulissement conjoint contraint du reste des plaques non fixées (5)situées plus haut ou plus bas et dans lequel les voies (8) de coulissement en avant et en arrière des plaques (5) sont alignées horizontalement et s'étendent les unes au-dessus des autres ou les unes au-dessous des autres en étant tout juste espacées dans la direction verticale et les plaques fixées dans leur position de départ (5) ainsi que les plaques non fixées dans leur position de départ (5) peuvent être mises en prise avec les plaques non fixées (5) ou fixées (5) qui leur sont respectivement adjacentes, quand la plaque non fixée (5), respectivement adjacente est coulissée sensiblement dans la direction de l'ouverture d'entrée de vapeur de cuisson (2) afin de fermer l'ouverture d'entrée de vapeur de cuisson (2).

2. Dispositif aspirant de table de cuisson (4) pour aspirer des vapeurs de cuisson (3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2) selon la revendication 1, **caractérisé en ce que** chaque plaque horizontale (5) peut être mise en prise par derrière avec une ou plusieurs protubérances (11, 14) de la plaque verticale adjacente (5), quand la plaque coulissable (5) verticale adjacente est coulissée afin de fermer l'ouverture d'entrée de vapeur de cuisson (2) dans la direction du centre de l'ouverture d'entrée de vapeur de cuisson (2), de sorte qu'un coulissement de la plaque (5) coulissable verticale située le plus bas ou le plus haut a pour conséquence un coulissement conjoint contraint ou une traction conjointe contrainte du reste des plaques coulissables (5) - en fermant l'ouverture d'entrée de vapeur de cuisson (2) - , dans lequel la plaque verticale (5) située soit le plus haut, soit le plus bas peut être fixée de manière stationnaire dans sa position de départ centrale ou proche des bords.

3. Dispositif aspirant de table de cuisson (4) pour aspirer des vapeurs de cuisson (3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2) selon la revendication 1, **caractérisé en ce que** - pour conserver la position de départ stationnaire de la plaque située le plus haut (5) la plaque verticale située le plus haut (5) est fixable de manière stationnaire réversible dans la ou les zones de bord de largeur (7) et/ou dans la ou les zones de bord de longueur (6) et/ou dans la ou les zones interposées du cadre de montage (16) du dispositif aspirant de table de cuisson (4) et dans les zones (10) dirigées dans la direction du centre de l'ouverture d'entrée de vapeur de cuisson (2) des côtés inférieurs de chaque plaque (5) une protubérance (11) dirigée vers le bas verticalement est respectivement prévue, alors que dans les zones (13) dirigées dans la direction du bord (12) du cadre de montage (16) du dispositif aspirant de table de cuisson (4) des côtés supérieurs des plaques coulissables (5) une protubérance (14) dirigée verticalement vers le haut est prévue, dans lequel les protubérances dirigées vers le bas (11) et les protubérances dirigées vers le haut (14) viennent en prise par derrière les unes avec les autres, quand une plaque inférieure verticale (5) dans sa voie de guidage respective (8) est coulissée dans la direction du centre de l'ouverture d'entrée de vapeur de cuisson (2) ou en outre et entraîne ainsi les plaques situées le plus haut (5) en fermant l'ouverture d'entrée de vapeur de cuisson (2).

4. Dispositif aspirant de table de cuisson (4) pour aspirer des vapeurs de cuisson (3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2) selon une des revendications précédentes, **caractérisé en ce que** - pour conserver la position de départ de la plaque située le plus bas (5) - la plaque verticale située le plus bas (5) est fixable de manière stationnaire réversible dans la ou les zones de bord de largeur (7) et/ou dans la ou les zones de bord de longueur (6) et/ou dans la ou les zones interposées du dispositif aspirant de table de cuisson (4) et dans les zones des côtés supérieures des plaques (5) dirigées dans la direction du centre de l'ouverture d'entrée de vapeur de cuisson (2) - à l'exception du côté supérieur des plaques coulissables, situées le plus haut (5) - respectivement une protubérance (14) verticale dirigée vers le haut est prévue, alors que dans les zones des côtés inférieurs des plaques (5) dirigés dans la direction du bord (12) de l'ouverture d'entrée de vapeur de cuisson (2) - à l'exception du côté inférieur de la plaque située le plus bas - respectivement une protubérance verticale dirigée vers le bas (11) est prévue, dans lequel les protubérances (11) dirigées vers le bas et les protubérances (14) dirigées vers le haut viennent en prise par derrière les unes avec les autres, quand la plaque verticale coulissable située le plus haut (5) dans sa voie de guidage (8) est coulissée dans la direction du centre de l'ouverture d'entrée de vapeur de cuisson (2) ou en outre et entraîne ainsi les plaques situées le plus bas (5) en fermant l'ouverture d'entrée de vapeur de cuisson (2).

5. Dispositif aspirant de table de cuisson (4) pour aspirer les valeurs de cuisson (3) dans une direction dirigée verticalement vers le bas comportant une ouverture d'entrée de vapeur de cuisson (2) et un dispositif (1) de fermeture et d'ouverture réversible de l'ouverture d'aspiration de vapeur de cuisson (2) selon une des revendications précédentes, **caractérisé en ce que** les largeurs (7) des plaques (5) prévues verticalement les unes sur les autres et les espacements de largeurs (7) entre les voies de roulement opposées (8) de même niveau vertical sont conçus afin de coulisser les plaques (5) de bas en haut ou de manière croissante ou décroissante ou correspondante les unes aux autres.

6. Dispositif aspirant de table de cuisson (4) pour aspirer des vapeurs de cuisson (3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2) selon une des revendications précédentes, **caractérisé en ce que** toutes les plaques (5) sous la forme d'un paquet de plaques (17) sont prévues sur un côté du bord (12) de largeur (7) du cadre de montage (16) du dispositif aspirant de table de cuisson (4) de manière à venir juste reposer les unes sur les autres et -jusqu'à la plaque (5) fixable de manière stationnaire, située le plus bas ou située le plus haut - de manière coulissable d'avant en arrière réversible en débloquant l'ouverture d'entrée de vapeur de cuisson (2) du dispositif aspirant de table de cuisson (4), dans lequel la plaque (5) verticale située le plus haut ou située le plus bas - malgré la faculté de coulissement du reste des plaques (5) - reste dans sa position de départ étroitement adjacente au bord de largeur respectif (7) et **en ce que** les plaques coulissables (5) - jusqu'à la plaque fixable (5) stationnaire, située le plus bas ou située le plus haut - sont coulissables de manière réversible vers l'autre bord opposé du bord de largeur (7) du cadre de montage (16) en fermant l'ouverture d'entrée de vapeur de cuisson (2), dans lequel la direction de ce coulissement des plaques coulissables (5) est conçue parallèlement à la longueur (6) de l'ouverture d'entrée de vapeur de cuisson (2).

7. Dispositif aspirant de table de cuisson (4) pour aspirer les vapeurs de cuisson (3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2) selon une des revendications précédentes, **caractérisé en ce que** dans les deux zones opposées du bord (12) de largeur (7) du cadre de montage (16) du dispositif aspirant de table de cuisson (4) respectivement un paquet de plaques (17) suffisant pour la fermeture d'une moitié de la longueur (6) du trou d'entrée de vapeur de cuisson (2), de plaques (5) disposées tout juste les unes sur les autres et -jusqu'à la plaque (5) fixable de manière stationnaire, disposée le plus bas ou disposée le plus haut - coulissables d'avant en arrière sur les bandes de roulement (8) s'étendant les deux côtés de longueur (6) opposés de l'ouverture d'entrée de vapeur de cuisson (2) sont prévus, dans lequel la plaque (5) verticale située le plus haut ou située le plus bas de chacun des deux paquets de plaques (17) - malgré un coulissement horizontale du reste des plaques coulissables (5) du paquet de plaques respectif (17) - reste dans sa position de départ étroitement adjacente au bord de largeur (7) respectif du cadre de montage (16).

8. Dispositif aspirant de table de cuisson (4) pour aspirer des vapeurs de cuisson (3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2) selon une des revendications précédentes, **caractérisé en ce que** dans les deux zones opposées du bord (12) latéral de longueur (6) du cadre de montage (16) du dispositif aspirant de table de cuisson (4) respectivement un paquet (17) de plaques (5) suffisant pour la fermeture d'une moitié de la largeur (7) de l'ouverture d'entrée de vapeur de cuisson (2) est prévu, dans lequel ces plaques (5) sont disposées tout juste les unes sur les autres et coulissables d'avant en arrière - jusqu'à la plaque (5) fixable de manière stationnaire, située le plus bas ou le plus haut - sur les deux voies de roulement (8) s'étendant sur les deux côtés de largeur (7) opposés de l'ouverture d'entrée de vapeur de cuisson (2), dans lequel la plaque verticale (5) située le plus haut ou située le plus bas de chacun des deux paquets de plaques (17) - malgré le coulissement du reste des plaques coulissables (5) du paquet de plaques respectif (17) - reste dans sa position de départ étroitement adjacente au bord de longueur respectif (6).

9. Dispositif aspirant de table de cuisson (4) pour aspirer des vapeurs de cuisson(3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2) selon une des revendications précédentes, **caractérisé en ce que** afin de ferler l'ouverture d'entrée de vapeur de cuisson (2) du dispositif aspirant de plaque de cuisson (4) un paquet individuel (17) de plaques (5) est prévu dans une zone latérale du bord de longueur (6) du cadre de montage (16), dans lequel la plaque (5) verticale située le plus haut u située le plus bas - malgré le coulissement du reste des plaques (5)-reste dans sa position de départ étroitement voisine du bord de longueur (6) et dans lequel toutes les plaques (5) sont disposées tout juste les unes sur les autres et sont coulissables d'avant en arrière - jusqu'à la plaque (5) fixable de manière stationnaire, située le plus bas ou située le plus haut - sur les voies de roulement (8) s'étendant sur les deux côtés de largeur (7) opposés de l'ouverture d'entrée de vapeur de cuisson (2) afin de débloquer l'ouverture d'entrée de vapeur de cuisson (2), dans lequel ces plaques (5) sont coulissables -jusqu'à la plaque (5) fixable de manière stationnaire, située le plus bas ou située le plus haut- vers l'autre côté opposé du bord de longueur (6) du cadre de montage (16) du dispositif aspirant de table de cuisson (4) en fermant l'ouverture d'entrée de vapeur de cuisson (2) et dans lequel la direction de ce coulissement des plaques (5) est orienté parallèlement à la largeur (7) de l'ouverture d'entrée de vapeur de cuisson (2).

10. Dispositif aspirant de table de cuisson (4) pour aspirer des vapeurs de cuisson (3) dans une direction dirigée verticalement vers le bas comportant une ouverture d'entrée de vapeur de cuisson (2) et un dispositif (1) de fermeture et d'ouverture réversible de l'ouverture d'entrée de vapeur de cuisson (2) selon une des revendications précédentes, **caractérisé en ce que** les plaques - sous la forme d'un ou plusieurs paquets (17) de plaques (5) prévues tout juste les unes sur les autres (5) - peuvent être insérées sans outil dans une cavité du cadre de montage (16) du dispositif aspirant de table de cuisson (4) et peuvent en être retirées sans outil, dans lequel chaque paquet de plaques (17) comprend deux glissières latérales (18) pour recevoir et aligner les plaques (5) dans la direction de la longueur (6) ou largeur (7) de l'ouverture d'entrée de vapeur de cuisson (2) et dans lequel sur les parois intérieures des deux glissières (18) des éléments d'appui (19) sont prévus, qui maintiennent les plaques (5) dans une position horizontale, tout juste espacées verticalement les unes des autres et extrayables hors du paquet (17) dans la direction de l'ouverture d'entrée de vapeur de cuisson (2), en alignement avec les voies horizontales (8) du cadre de montage (16).
